# EUROPÄISCHE PATENTSCHRIFT

(11) **EP 3 453 080 B1**
(45) Veröffentlichungstag und Bekanntmachung des Hinweises auf die Patenterteilung: **28.07.2021**
(21) Anmeldenummer: 17720137.3
(22) Anmeldetag: 28.04.2017
(51) Int. Cl.: H01R 13/58, H01R 43/24, H01R 13/622

(54) **UMSPRITZTER STECKVERBINDER**
OVERMOULDED CONNECTOR
CONNECTEUR SURMOULÉ

(30) Priorität: 04.05.2016 DE 102016108314
(43) Veröffentlichungstag der Anmeldung: 13.03.2019
(73) Patentinhaber: Amphenol-Tuchel Electronics GmbH, 74080 Heilbronnn (DE)
(72) Erfinder: GRIMM, Michael, 74821 Mosbach (DE)
(74) Vertreter: Staeger & Sperling Partnerschaftsgesellschaft mbB
(86) Internationale Anmeldenummer: PCT/EP2017/060276
(87) Internationale Veröffentlichungsnummer: WO 2017/191066

(56) Entgegenhaltungen:
- EP-A2- 2 575 222
- GB-A- 2 304 238
- US-A- 2 949 642
- US-A- 5 529 513
- US-A- 5 641 307
- US-A1- 2004 082 222
- US-A1- 2009 186 506

## Beschreibung

Die vorliegende Erfindung betrifft einen mit einem Kabel konfektionierten umspritzten Steckverbinder sowie ein Verfahren zum Herstellen eines solchen Steckverbinders.

Im Stand der Technik ist es bekannt, dass Steckverbinder am Ende einer Leitung bzw. eines Kabelsatzes angeordnet sind. Hierzu ist es notwendig, dass die Steckverbinder, bestehend aus Stecker und Gegenstecker mit einer Zugentlastung versehen sind, um die auf den Steckverbinder wirkende Zug- oder auch Druckkräfte am Kabel aufzunehmen und damit die Kontakte innerhalb des Steckverbinders von diesen einwirkenden Kräften zu entlasten, insbesondere um Fehler und Beeinträchtigungen zu vermeiden oder zu verhindern.

Aus der Elektroinstallation ist bekannt, dass ein Steckverbindergehäuse einen mit dem Steckverbindergehäuse verschraubbaren Querriegel aufweist, der über einen Endbereich des Kabels angeordnet wird und welcher nach seiner Verschraubung eine Druckkraft auf den Kabelmantel ausübt.

Eine weitere im Stand der Technik verbreitete Lösung ist die Verwendung von verschraubbaren Kabelzugentlastungselementen. Eine Kabelverschraubung wirkt dabei in der Regel so, dass mittels des Verschraubens eine zunehmende Druckkraft auf das Kabel wirkt und z. B. ein Klemmkäfig dabei das Kabel haltend umgreift.

Solche Steckverbinder sind in der Regel ausgebildet als wiederanschließbare Steckverbinder mit dem Nachteil, dass auch die Kabelverschraubungen unbeabsichtigt gelöst werden und unsichere Zustände beim Steckverbinder entstehen.

Neben solchen wiederanschließbaren Steckverbindern sind im Stand der Technik sogenannte nicht-wiederanschließbare Steckverbinder bekannt. Bei solchen Steckverbindern ist es üblich, dass Steckverbindergehäuse in einem Spritz-/Gussverfahren herzustellen, wobei gleichzeitig mit dem Spritz-/Gussvorgang der unmittelbare einmündende Bereich des Kabels mit in das Spritz-/Gusswerkzeug eingelegt wird und ebenfalls mit dem gleichen Material, wie das Material des Steckverbindergehäuse umspritzt wird.

Nachteilig ist dabei, dass das fertige Steckverbindergehäuse häufig keine ausreichende Verbindung mit dem Material des Kabelmantels eingeht, da die Anforderungen an das Material des Steckverbindergehäuses völlig andere Anforderungen sind, als die Anforderung, die an das Material des Kabelmantels gestellt werden.

Ein weiterer Nachteil besteht darin, dass man bei solchen Steckverbinderkonstruktionen immer nur einen nicht-wiederanschließbaren Steckverbinder herstellen kann. Möchte ein Anwender allerdings einen solchen Steckverbinder als wiederanschließbarer Steckverbinder verwenden, so müsste dazu ein völlig neuer Steckverbinder designt werden.

Es ist daher wünschenswert, dass vorhandene wiederanschließbare Steckverbinder an die üblicherweise eine Kabelverschraubung als Kabeldichtung und Zugentlastung angebracht wird, so zu gestalten, dass ein solcher Steckverbinder sowohl als wiederanschließbarer als auch als nicht-wiederanschließbarer Steckverbinder verwendet werden kann.

Verschiedene Steckverbinder bzw. Steckverbindergehäuse, bei welchen die Kabel in eine Umspritz-Adapterhülse eingespritzt sind, sind beispielsweise aus den Offenbarungen der Dokumente US 2,949,642 A, das als nächstliegender Stand der Technik angesehen wird, US 2009/0186506 A1, sowie US 5,641,307 A bekannt. Weiterer Stand der Technik ist aus US 2004/0082222 A1, GB 2 304 238 A, US 5,529,513 A und EP 2 575 222 A bekannt.

Der Erfindung liegt daher die Aufgabe zu Grunde, vorbesagte Nachteile zu überwinden und einen Steckverbinder vorzuschlagen, der eine Umspritzung aufweist.

Es ist insbesondere Aufgabe der vorliegenden Erfindung, eine Lösung vorzuschlagen, wie man eine Umspritzung an einen eigentlichen wiederanschließbaren Steckverbinder anbringen kann, ohne das Steckverbinderdesign wesentlich zu modifizieren oder überhaupt modifizieren zu müssen.

Diese Aufgabe wird gelöst mit einem Steckverbinder mit den Merkmalen von Anspruch 1.

Ein Grundgedanke der vorliegenden Erfindung liegt darin, eine spezifisch ausgebildete Umspritz-Adapterhülse bereitzustellen, die sich am Steckverbindergehäuse eines Steckverbinders verschrauben lässt und welche gleichzeitig Konturen aufweist, mit der sich eine stabile Umspritzung um die Umspritz-Adapterhülse realisieren lässt.

Offenbart ist zunächst eine Anordnung aus einem Steckverbindergehäuse und einer zylinderförmigen Umspritz-Adapterhülse zur Verschraubung an dem Steckverbindergehäuse, wobei die Umspritz-Adapterhülse an einem Ende ein Gewinde aufweist, um mit einem Gegengewinde des Steckverbindergehäuses verbunden zu werden und die Umspritz-Adapterhülse einen innen verlaufenden Kanal zur Durchführung eines Kabels aufweist, wobei ferner an dem Außenmantel der Umspritz-Adapterhülse mehrere Rippen und/oder Nuten vorgesehen sind und der Bereich mit den Rippen und/oder Nuten bestimmungsgemäß zur gemeinsamen Umspritzung mit einem Kunststoff in einem Umspritzwerkzeug mit einem Kabel ausgebildet ist.

Besonders vorteilhaft ist dabei, wenn die Umspritz-Adapterhülse ein Gewinde aufweist, welches sich auf ein Gewinde an einem Steckverbindergehäuse aufschrauben lässt, welches ursprünglich dazu bestimmt war, mit einer Kabelverschraubung verbunden zu werden.

Es ist dadurch möglich, aus einem wiederanschließbaren Steckverbinder ein nicht-wiederanschließbarer Steckverbinder zu machen. Hierzu wird ein Verfahren zur Modifikation eines wiederanschließbaren Steckverbinders mit einer lösbaren Kabelverschraubung in einen nicht-wiederanschließbaren Steckverbinder mit den Schritten von Anspruch 5 vorgeschlagen.

Es ist die zuvor genannte Anordnung dadurch gekennzeichnet, dass die Rippen und/oder Nuten der Umspritz-Adapterhülse außen teilweise oder vollständig umlaufend um die Umspritz-Adapterhülse herum ausgebildet sind.

Weiter vorteilhaft sind mehrerer Rippen außen umlaufend an der Umspritz-Adapterhülse vorgesehen.

Es ist ferner vorgesehen, dass die Umspritz-Adapterhülse aus einem gehäuseseitigen Abschnitt, einem kabeleingangsseitigen Abschnitt und einem dazwischen liegenden Zwischenabschnitt gebildet ist, wobei die Rippen und/oder Nuten im Bereich des kabeleingangsseitigen Abschnitts vorgesehen sind.

Weiter vorteilhaft ist es, wenn im Zwischenabschnitt ferner eine Aufnahmenut vorgesehen ist, in die ein federndes, vorzugsweise ringförmiges oder teilringförmiges Adapterelement eingebracht oder lösbar eingeclipst werden kann bzw. eingebracht ist.

Weiter vorteilhaft ist es, wenn die Farbe des Adapterelementes sich von der Farbe des Steckverbinders unterscheidet, so dass hierdurch sichtbare Farbkodierungen am Steckverbindergehäuse angebracht werden können.

Es ist weiter vorteilhaft, wenn die Aufnahmenut zwischen zwei Kragen, welche gegenüber dem Außenumfang im gehäuseseitigen Abschnitt hervorstehen, angeordnet ist. Weiter vorteilhaft ist es, wenn die beiden Kragen auch gegenüber dem Außenumfang des kabeleingangsseitigen Abschnittes, insbesondere gegenüber den Rippen, hervorstehen.

Es ist ferner vorgesehen, dass an der Umspritz-Adapterhülse ferner zwei diametral gegenüberliegende Schlüsselflächen zum Eingriff eines Werkzeugs vorgesehen sind. Besonders vorteilhaft ist es, wenn die Schlüsselflächen ebenfalls über die Rippen der Umspritz-Adapterhülse hervorstehen, so dass diese im Umspritzverfahren mit umspritzt werden und einen zusätzlichen Halt zur Umspritzung ergeben.

Der Gegenstand der vorliegenden Erfindung betrifft einen mit einem kabelkonfektionierten, umspritzten Steckverbinder, umfassend eine Anordnung mit den Merkmalen von Anspruch 1.

In einer erfindungsgemäßen Ausgestaltung ist vorgesehen, dass der Steckverbinder am Steckverbindergehäuse eine drehbar gelagerte Verschraubungshülse zur Verschraubung mit einem korrespondierend ausgebildetem Steckverbinder, also Gegenstecker aufweist und zwischen der Verschraubungshülse und dem Steckverbindergehäuse ein Ringspalt vorhanden ist, in den ein ringfömiger gehäuseseitigen Abschnitt der Umspritz-Adapterhülse, an dem das Gewinde der Umspritz-Adapterhülse ausgebildet ist, hineinragt.

Der Ringspalt ist als einer in Steckrichtung offener Ringspalt ausgebildet, so dass beim Aufstecken in Montagerichtung der Umspritz-Adapterhülse diese mit ihrem Gewindeabschnitt in den Ringspalt eingeführt werden kann, in dem diese am Gewinde verschraubt wird und je Gewindegang ein Stück weit weiter in den Ringspalt hineingelangt.

Es ist besonders vorteilhaft, wenn sich im Bereich des Ringspaltes ferner eine Dichtung befindet, die zwischen dem ringförmigen gehäuseseitigen Abschnitt der Umspritz-Adapterhülse und dem Steckverbindergehäuse angeordnet ist, so dass beim Einschrauben der Umspritz-Adapterhülse in den Ringspalt die Umspritz-Adapterhülse mit einem Dichtflansch gegen die Dichtung anliegt, sobald die Umspritz-Adapterhülse in ihre vollständig eingeschraubte Position gebracht wurde.

Weiter vorteilhaft ist es, wenn zwischen dem Mantel des Kabels und dem Innenmantel der Umspritz-Adapterhülse des Steckverbinders eine Vergussmasse eingebracht wurde. Hierdurch wird in besonders geeigneter Weise sichergestellt, dass beim Umspritzvorgang keine Kunststoffumspritzmasse zu den Kontaktkammern und ggf. durch die Kontaktkammern hindurch zum Steckgesicht des Steckverbinders gelangen kann.

Ein weiterer Aspekt der vorliegenden Erfindung betrifft ein Verfahren zum Herstellen eines wie zuvor genannten umspritzten Steckverbinders gemäß den Merkmalen von Anspruch 4.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht einer umspritzten Adapterhülse;
- Fig. 2: eine Schnittansicht durch ein Steckverbindergehäuse mit einem Kontaktträger und einem Kabel ohne Montage einer Umspritz-Adapterhülse;
- Fig. 3: eine Schnittansicht ähnlich der Fig. 2, wobei ferner eine Umspritz-Adapterhülse am Steckverbindergehäuse verschraubt ist;
- Fig. 4: eine Schnittansicht durch ein Ausführungsbeispiel eines Steckverbinders mit Umspritzung;
- Fig. 5: eine perspektivische Ansicht des Steckverbinders aus Fig. 4 mit einem Adapterring in einer zur Montage vorbereiteten Position;
- Fig. 6: eine Schnittansicht ähnlich der Abbildung nach Fig. 4, wobei ferner ein Verguss vorgesehen ist.

Im Folgenden wird die Erfindung mit Bezug auf die Figuren 1 bis 6 näher erläutert, wobei gleiche Bezugszeichen auf gleiche funktionale und/oder strukturelle Merkmale hinweisen.

In der Fig. 3 ist eine Anordnung 100 aus einem wie in der Fig. 2 gezeigten Steckverbindergehäuse 10 und einer wie in Fig. 1 gezeigten Umspritz-Adapterhülse 20 gezeigt.

Die Umspritz-Adapterhülse 20 weist eine beidseitig offene zylinderförmige Form auf und ist ausgebildet mit einem Gewinde zur Verschraubung an dem Steckverbindergehäuse 10. Die Umspritz-Adapterhülse 20 weist daher an dem Ende 21a ein entsprechendes Verschraubungsgewinde 22 auf, um mit dem Gegengewinde 12 des Steckverbindergehäuses 10 verschraubt, d. h. verbunden werden zu können.

Die Umspritz-Adapterhülse 20 weist ferner einen innen verlaufenden Kanal 23 zur Durchführung eines Kabels 30 auf, wobei an dem Außenmantel 24 der Umspritz-Adapterhülse 20 mehrere Rippen 25 vorgesehen sind, zwischen denen Nuten 26 verbleiben. Die Rippen 25 und Nuten 26 dienen der Verkrallung einer Umspritzung und sind bestimmungsgemäß vorgesehen zur gemeinsamen Umspritzung mit einem spritzfähigen Kunststoff in einem Umspritzwerkzeug mit einem Kabel 30, wie dies in der Schnittansicht der Fig. 4 gezeigt ist.

Wie in der Fig. 1 ferner zu sehen ist, verlaufen die Rippen 25 und damit die Nuten 26 vollständig um die Umspritz-Adapterhülse 20 herum.

Die Umspritz-Adapterhülse 20 besteht aus einem gehäuseseitigen Abschnitt 26a, einem kabeleingangsseitigen Abschnitt 26b und einem dazwischenliegenden Zwischenabschnitt 26c, wobei die Rippen 25 und Nuten 26 im Bereich des kabeleingangsseitigen Abschnitt 26b vorgesehen sind.

Dazu benachbart und zwar im Zwischenabschnitt 26c ist eine Aufnahmenut 27 vorgesehen zur Aufnahme eines federnden ringförmigen oder teilringförmigen Adapterelementes 28, welches in die Aufnahmenut 27 eingebracht bzw. eingeclipst werden kann, wie dies in der perspektivischen Ansicht der Fig. 5 ersichtlich ist.

Die Aufnahmenut 27 wird zwischen zwei Kragen 27a, 27b ausgebildet, welche gegenüber dem Außenumfang im gehäuseseitigen Abschnitt 26a und auch gegenüber dem Außenumfang im kabeleingangsseitigen Abschnitt 26b hervorstehen, wie dies in der Fig. 1 zu erkennen ist.

In der Fig. 1 ist weiter ersichtlich, dass die Umspritz-Adapterhülse 20 ferner eine Schlüsselfläche 29 zum Eingriff eines Werkzeugs aufweist, wobei gegenüber der in dieser Ansicht gezeigten Schlüsselfläche 29 diametral gegenüberliegend eine nicht sichtbare weitere Schlüsselfläche 29 vorgesehen ist, so dass mit einem Schlüsselwerkzeug aus zwei diametral gegenüberliegenden Schlüsselbacken die Umspritz-Adapterhülse 20 verschraubt werden kann.

Besonders vorteilhaft ist es, wenn die Umspritz-Adapterhülse 20 mit einem Drehmomentschlüssel verschraubt werden kann, so dass konkrete Dichtungs- und Verschraubungsbedingungen erzielt werden können.

In den Figuren 4 bis 6 ist ein mit einem Kabel 30 konfektionierter umspritzter Steckverbinder 200 gezeigt. Der Steckverbinder 200 weist die zuvor erläuterte Umspritz-Adapterhülse 20 auf, die mit dem Steckverbindergehäuse 10 über das Gewinde 22 verschraubt ist und im Bereich der mehreren Rippen 25 und Nuten 26 mit einer Kunststoff-Umspritzung K versehen ist, wobei die Kunststoff-Umspritzung K zumindest einen Teil des Kabelmantels 31 des Kabels 30 formschlüssig umschließt.

Der Steckverbinder 200 weist ferner eine drehbar gelagerte Verschraubungshülse 201 zur Verschraubung mit einem nicht näher gezeigten korrespondierend ausgebildeten Gegensteckverbinder auf.

In der Fig. 4 in der Schnittansicht ist weiter zu erkennen, dass zwischen der Verschraubungshülse 201 und dem Steckverbindergehäuse 10 ein Ringspalt 202 vorhanden ist, der bei nicht eingesetzter Umspritz-Adapterhülse 20, wie in Fig. 2 ersichtlich, in Steckrichtung bzw. entgegen der Steckrichtung offen ausgebildet ist, so dass die Umspritz-Adapterhülse 20 durch Verschraubung in diesen Ringspalt 202 mit ihrem kragenförmigen gehäuseseitigen Abschnitt 26a eingeschraubt werden kann. In diesem Zustand ragt der ringförmig gehäuseseitige Abschnitt 26a der Umspritz-Adapterhülse 20, an dem das Gewinde der Umspritz-Adapterhülse 20 ausgebildet ist, somit in den Ringspalt 202 hinein.

Ferner ist in der Schnittansicht nach Fig. 4 ersichtlich, dass zwischen dem ringförmigen gehäuseseitigen Abschnitt 26a der Umspritz-Adapterhülse 20 und dem Steckverbindergehäuse 10 im Bereich des Ringspaltes eine Dichtung 203 angeordnet ist.

Eine ähnliche Ansicht findet sich in Fig. 6, wobei hier zwischen dem Kabelmantel 31 des Kabels 30 und dem Innenmantel 20a der Umspritz-Adapterhülse 20 ferner eine Vergussmasse 40 eingebracht wurde.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht.

So kann beispielsweise, wie in der Fig. 6 in der Schnittansicht dargestellt, auch auf den Spalt für das ringförmige Adapterelement 28 verzichtet werden und lediglich ein Kragen 27a am Außenumfang der Umspritz-Adapterhülse 20 hervorstehen. Dieser Kragen 27a dient als Anschlagsfläche, so dass in einem Umspritzwerkzeug die Umspritzung bis zum Kragen 27a gelangen kann.

### Bezugszeichenliste

- 10: Steckverbindergehäuse
- 12: Gegengewinde
- 20: Umspritz-Adapterhülse
- 20a: Innenmantel
- 21a: Ende
- 21b: Durchführöffnung
- 22: Gewinde
- 23: Kanal
- 24: Außenmantel
- 25: Rippen
- 26: Nuten
- 26a: gehäuseseitiger Abschnitt
- 26b: kabeleingangsseitiger Abschnitt
- 26c: Zwischenabschnitt
- 27: Aufnahmenut
- 27a, 27b: Kragen
- 28: Adapterelement
- 29: Schlüsselfläche
- 30: Kabel
- 31: Kabelmantel
- 32: Kabelabschnitt
- 40: Vergussmasse
- 100: Anordnung
- 102: Kontakte
- 200: Steckverbinder
- 201: Verschraubungshülse
- 202: Ringspalt
- 203: Dichtung
- K: Kunststoff-Umspritzung

## Patentansprüche

1. Mit einem Kabel konfektionierter, umspritzter Steckverbinder (200) umfassend eine Anordnung (100) aus einem Steckverbindergehäuse (10) und einer zylinderförmigen Umspritz-Adapterhülse (20) zur Verschraubung an dem Steckverbindergehäuse (10), wobei die Umspritz-Adapterhülse (20) an einem Ende (21a) ein Gewinde (22) aufweist, um mit einem Gegengewinde (12) des Steckverbindergehäuse (10) verbunden zu werden und die Umspritz-Adapterhülse (20) einen innen verlaufenden Kanal (23) zur Durchführung eines Kabels (30) aufweist, wobei ferner an dem Außenmantel (24) der Umspritz-Adapterhülse (20) mehrere Rippen (25) und/oder Nuten (26) vorgesehen sind und der Bereich mit den Rippen (25) und/oder Nuten (26) bestimmungsgemäß zur gemeinsamen Umspritzung mit einem Kunststoff in einem Umspritzwerkzeug mit einem Kabel (30) ausgebildet ist, wobei die Umspritz-Adapterhülse (20) mit dem Steckverbindergehäuse (10) verschraubt ist und im Bereich der mehreren Rippen (25) und/oder Nuten (26) mit einer Kunststoff-Umspritzung (K) versehen ist, wobei die Kunststoff-Umspritzung (K) zumindest einen Teil des Kabelmantels (31) des Kabels (30) formschlüssig umschließt, wobei der Steckverbinder (200) am Steckverbindergehäuse (10) eine drehbar gelagerte Verschraubungshülse (201) zur Verschraubung mit einem korrespondierend ausgebildetem Gegenstecker aufweist, **dadurch gekennzeichnet, dass** zwischen der Verschraubungshülse (201) und dem Steckverbindergehäuse (10) ein Ringspalt (202) vorhanden ist, in den ein ringfömiger gehäuseseitigen Abschnitt (26a) der Umspritz-Adapterhülse (20) an dem das Gewinde der Umspritz-Adapterhülse (20) ausgebildet ist, hineinragt.

2. Steckverbinder (200) gemäß Anspruch 1, **dadurch gekennzeichnet, dass** zwischen dem ringfömigen gehäuseseitigen Abschnitt (26a) der Umspritz-Adapterhülse (20) und dem Steckverbindergehäuse (10) im Bereich des Ringspalts (202) eine Dichtung (203) angeordnet ist.

3. Steckverbinder (200) gemäß Anspruch 1 oder 2, **dadurch gekennzeichnet, dass** zwischen dem Kabelmantel (31) des Kabels (30) und dem Innenmantel (20a) der Umspritz-Adapterhülse (20) eine Vergussmasse (40) eingebracht wurde.

4. Verfahren zum Herstellen eines umspritzten Steckverbinders (200) gemäß einem der Ansprüche 1 bis 3 mit den folgenden Schritten:
a. Bereitstellen eines Steckverbindergehäuses (10) und einer zylinderförmigen Umspritz-Adapterhülse (20) zur Verschraubung an dem Steckverbindergehäuse (10), wobei die Umspritz-Adapterhülse (20) an einem Ende (21a) ein Gewinde (22) aufweist, um mit einem Gegengewinde (12) des Steckverbindergehäuses (10) verbunden zu werden und die Umspritz-Adapterhülse (20) einen innen verlaufenden Kanal (23) zur Durchführung eines Kabels (30) aufweist, wobei ferner an dem Außenmantel (24) der Umspritz-Adapterhülse (20) mehrere Rippen (25) und/oder Nuten (26) vorgesehen sind und der Bereich mit den Rippen (25) und/oder Nuten (26) bestimmungsgemäß zur gemeinsamen Umspritzung mit einem Kunststoff in einem Umspritzwerkzeug mit einem Kabel (30) ausgebildet ist, wobei das Steckverbindergehäuse (10) eine drehbar gelagerte Verschraubungshülse (201) zur Verschraubung mit einem korrespondierend ausgebildetem Gegenstecker aufweist und zwischen der Verschraubungshülse (201) und dem Steckverbindergehäuse (10) ein Ringspalt (202) vorhanden ist und wobei das Gewinde (22) der Umspritz-Adapterhülse (20) an einem ringförmigen gehäuseseitigen Abschnitt (26a) der Umspritz-Adapterhülse (20) ausgebildet ist;
b. Anschließen eines Kabels (30) an Kontakten (102) des Steckverbinders (100);
c. Festschrauben der Umspritz-Adapterhülse (20) auf dem Steckverbindergehäuse (10), so dass das Kabel (30) durch die Umspritz-Adapterhülse (20) hindurch verläuft und der ringfömige gehäuseseitige Abschnitt (26a) der Umspritz-Adapterhülse (20) in den Ringspalt (202) zwischen der Verschraubungshülse (201) und dem Steckverbindergehäuse (10) hineinragt;
d. Einbringen einer Vergussmasse (40) zwischen dem Kabelmantel (31) des Kabels (30) und dem Innenmantel (20a) der Umspritz-Adapterhülse (20) und
e. Umspritzen des Steckverbinders (100) im Bereich der Umspritz-Adapterhülse (20) gemeinsam mit einem Kabelabschnitt (32) des Kabels (30), der sich unmittelbar an der kabeleingangsseitigen Durchführöffnung (21b) befindet, so dass die Umspritz-Adapterhülse (20) im Bereich der mehreren Rippen (25) und/oder Nuten (26) mit einer Kunststoff-Umspritzung (K) versehen ist und die Kunststoff-Umspritzung (K) zumindest einen Teil des Kabelmantels (31) des Kabels (30) formschlüssig umschließt.

5. Verfahren zur Modifikation eines wiederanschließbaren Steckverbinder mit einer lösbaren Kabelverschraubung in einen nicht-wiederanschließbaren umspritzten Steckverbinder (200) gemäß einem der Ansprüche 1 bis 3, mit den folgenden Schritten:
a. Bereitstellen eines wiederanschließbaren Steckverbinders mit einem Steckverbindergehäuse (10) und einer lösbaren Kabelverschraubung, wobei ein Kabel (30) an Kontakten (102) des Steckverbinders angeschlossen ist und wobei der Steckverbinder am Steckverbindergehäuse (10) eine drehbar gelagerte Verschraubungshülse (201) zur Verschraubung mit einem korrespondierend ausgebildetem Gegenstecker aufweist und zwischen der Verschraubungshülse (201) und dem Steckverbindergehäuse (10) ein Ringspalt (202) vorhanden ist;
b. Bereitstellen einer zylinderförmigen Umspritz-Adapterhülse (20) zur Verschraubung an dem Steckverbindergehäuse (10), wobei die Umspritz-Adapterhülse (20) an einem Ende (21a) ein Gewinde (22) aufweist, um mit einem Gegengewinde (12) des Steckverbindergehäuse (10) verbunden zu werden und die Umspritz-Adapterhülse (20) einen innen verlaufenden Kanal (23) zur Durchführung des Kabels (30) aufweist, wobei ferner an dem Außenmantel (24) der Umspritz-Adapterhülse (20) mehrere Rippen (25) und/oder Nuten (26) vorgesehen sind und der Bereich mit den Rippen (25) und/oder Nuten (26) bestimmungsgemäß zur gemeinsamen Umspritzung mit einem Kunststoff in einem Umspritzwerkzeug mit einem Kabel (30) ausgebildet ist und wobei das Gewinde (22) der Umspritz-Adapterhülse (20) an einem ringförmigen gehäuseseitigen Abschnitt (26a) der Umspritz-Adapterhülse (20) ausgebildet ist;
c. Lösen und Entfernen der Kabelverschraubung;
d. Aufbringen der Umspritz-Adapterhülse (20) durch Festschrauben auf dem Steckverbindergehäuse (10), so dass das Kabel (30) durch die Umspritz-Adapterhülse (20) hindurch verläuft und der ringfömige gehäuseseitige Abschnitt (26a) der Umspritz-Adapterhülse (20) in den Ringspalt (202) zwischen der Verschraubungshülse (201) und dem Steckverbindergehäuse (10) hineinragt und
e. Umspritzen des Steckverbinders (200) im Bereich der Umspritz-Adapterhülse (20) gemeinsam mit einem Kabelabschnitt (32) des Kabels (30), der sich unmittelbar an der kabeleingangsseitigen Durchführöffnung (21b) befindet, so dass die Umspritz-Adapterhülse (20) im Bereich der mehreren Rippen (25) und/oder Nuten (26) mit einer Kunststoff-Umspritzung (K) versehen ist und die Kunststoff-Umspritzung (K) zumindest einen Teil des Kabelmantels (31) des Kabels (30) formschlüssig umschließt.

## Claims

1. Encapsulated plug-in connector (200) which is fabricated with a cable and comprises an arrangement (100) composed of a plug-in connector housing (10) and a cylindrical encapsulating adapter sleeve (20) for screw-connection to the plug-in connector housing (10), wherein the encapsulating adapter sleeve (20) has a thread (22) at one end (21a) in order to be connected to a mating thread (12) of the plug-in connector housing (10) and the encapsulating adapter sleeve (20) has an internal channel (23) for guiding a cable (30) through, wherein, furthermore, a plurality of ribs (25) and/or grooves (26) are provided on the outer sheath (24) of the encapsulating adapter sleeve (20), and the region with the ribs (25) and/or grooves (26) is formed as intended for mutual encapsulation with a cable (30) by means of a plastic in an encapsulating tool, wherein the encapsulating adapter sleeve (20) is screwed to the plug-in connector housing (10) and is provided with a plastic encapsulation (K) in the region of the plurality of ribs (25) and/or grooves (26), wherein the plastic encapsulation (K) encloses at least part of the cable sheath (31) of the cable (30) in a form-fitting manner, wherein the plug-in connector (200) on the plug-in connector housing (10) has a rotatably mounted screw-connection sleeve (201) for screw-connection to a correspondingly formed mating connector, **characterized in that** present between the screw-connection sleeve (201) and the plug-in connector housing (10) is an annular gap (202) into which projects an annular housing-side portion (26a) of the encapsulating adapter sleeve (20), on which annular housing-side portion the thread of the encapsulating adapter sleeve (20) is formed.

2. Plug-in connector (200) according to Claim 1, **characterized in that** a seal (203) is arranged between the annular housing-side portion (26a) of the encapsulating adapter sleeve (20) and the plug-in connector housing (10) in the region of the annular gap (202).

3. Plug-in connector (200) according to Claim 1 or 2, **characterized in that** a potting compound (40) has been introduced between the cable sheath (31) of the cable (30) and the inner sheath (20a) of the encapsulating adapter sleeve (20).

4. Method for producing an encapsulated plug-in connector (200) according to one of Claims 1 to 3, having the following steps:
a. providing a plug-in connector housing (10) and a cylindrical encapsulating adapter sleeve (20) for screw-connection to the plug-in connector housing (10), wherein the encapsulating adapter sleeve (20) has a thread (22) at one end (21a) in order to be connected to a mating thread (12) of the plug-in connector housing (10) and the encapsulating adapter sleeve (20) has an internal channel (23) for guiding a cable (30) through, wherein, furthermore, a plurality of ribs (25) and/or grooves (26) are provided on the outer sheath (24) of the encapsulating adapter sleeve (20), and the region with the ribs (25) and/or grooves (26) is formed as intended for mutual encapsulation with a cable (30) by means of a plastic in an encapsulating tool, wherein the plug-in connector housing (10) has a rotatably mounted screw-connection sleeve (201) for screw-connection to a correspondingly formed mating connector, and an annular gap (202) is present between the screw-connection sleeve (201) and the plug-in connector housing (10), and wherein the thread (22) of the encapsulating adapter housing (20) is formed on an annular housing-side portion (26a) of the encapsulating adapter sleeve (20);
b. connecting a cable (30) to contacts (102) of the plug-in connector (100);
c. fixedly screwing the encapsulating adapter sleeve (20) on the plug-in connector housing (10), with the result that the cable (30) runs through the encapsulating adapter sleeve (20) and the annular housing-side portion (26a) of the encapsulating adapter sleeve (20) projects into the annular gap (202) between the screw-connection sleeve (201) and the plug-in connector housing (10);
d. introducing a potting compound (40) between the cable sheath (31) of the cable (30) and the inner sheath (20a) of the encapsulating adapter sleeve (20) and
e. encapsulating the plug-in connector (100) in the region of the encapsulating adapter sleeve (20) together with a cable portion (32) of the cable (30) located directly at the cable-entry-side leadthrough opening (21b), with the result that the encapsulating adapter sleeve (20) is provided with a plastic encapsulation (K) in the region of the plurality of ribs (25) and/or grooves (26) and the plastic encapsulation (K) encloses at least part of the cable sheath (31) of the cable (30) in a form-fitting manner.

5. Method for the modification of a reconnectable plug-in connector with a releasable cable screw-connection into a non-reconnectable encapsulated plug-in connector (200) according to one of Claims 1 to 3, having the following steps:
a. providing a reconnectable plug-in connector with a plug-in connector housing (10) and a releasable cable screw-connection, wherein a cable (30) is connected to contacts (102) of the plug-in connector and wherein the plug-in connector on the plug-in connector housing (10) has a rotatably mounted screw-connection sleeve (201) for screw-connection to a correspondingly formed mating connector and an annular gap (202) is present between the screw-connection sleeve (201) and the plug-in connector housing (10);
b. providing a cylindrical encapsulating adapter sleeve (20) for screw-connection to the plug-in connector housing (10), wherein the encapsulating adapter sleeve (20) has a thread (22) at one end (21a) in order to be connected to a mating thread (12) of the plug-in connector housing (10) and the encapsulating adapter sleeve (20) has an internal channel (23) for guiding the cable (30) through, wherein, furthermore, a plurality of ribs (25) and/or grooves (26) are provided on the outer sheath (24) of the encapsulating adapter sleeve (20), and the region with the ribs (25) and/or grooves (26) is formed as intended for mutual encapsulation with a cable (30) by means of a plastic in an encapsulating tool, and wherein the thread (22) of the encapsulating adapter housing (20) is formed on an annular housing-side portion (26a) of the encapsulating adapter sleeve (20);
c. releasing and removing the cable screw-connection;
d. applying the encapsulating adapter sleeve (20) by fixedly screwing it to the plug-in connector housing (10), with the result that the cable (30) runs through the encapsulating adapter sleeve (20) and the annular housing-side portion (26a) of the encapsulating adapter sleeve (20) projects into the annular gap (202) between the screw-connection sleeve (201) and the plug-in connector housing (10) and
e. encapsulating the plug-in connector (200) in the region of the encapsulating adapter sleeve (20) together with a cable portion (32) of the cable (30) located directly at the cable-entry-side leadthrough opening (21b), with the result that the encapsulating adapter sleeve (20) is provided with a plastic encapsulation (K) in the region of the plurality of ribs (25) and/or grooves (26) and the plastic encapsulation (K) encloses at least part of the cable sheath (31) of the cable (30) in a form-fitting manner.

## Revendications

1. Connecteur enfichable surmoulé (200), confectionné avec un câble, comportant un agencement (100) d'un boîtier de connecteur enfichable (10) et d'une douille d'adaptateur de surmoulage cylindrique (20) pour le vissage sur le boîtier de connecteur enfichable (10), la douille d'adaptateur de surmoulage (20) comprenant un filetage (22) à une extrémité (21a) afin d'être reliée avec un contre-filetage (12) du boîtier de connecteur enfichable (10) et la douille d'adaptateur de surmoulage (20) comprenant un canal (23) s'étendant à l'intérieur pour le passage d'un câble (30), plusieurs nervures (25) et/ou rainures (26) étant en outre prévues sur l'enveloppe extérieure (24) de la douille d'adaptateur de surmoulage (20), et la zone munie des nervures (25) et/ou des rainures (26) étant configurée conformément pour le surmoulage commun avec une matière plastique dans un outil de surmoulage avec un câble (30), la douille d'adaptateur de surmoulage (20) étant vissée avec le boîtier de connecteur enfichable (10) et étant munie d'un surmoulage en matière plastique (K) dans la zone des plusieurs nervures (25) et/ou rainures (26), le surmoulage en matière plastique (K) entourant par accouplement de forme au moins une partie de l'enveloppe de câble (31) du câble (30), le connecteur enfichable (200) comprenant sur le boîtier de connecteur enfichable (10) une douille de vissage montée rotative (201) pour le vissage avec un connecteur opposé configuré de manière correspondante, **caractérisé en ce qu'**une fente annulaire (202) est présente entre la douille de vissage (201) et le boîtier de connecteur. enfichable (10), dans laquelle une section annulaire côté boîtier (26a) de la douille d'adaptateur de surmoulage (20), sur laquelle le filetage de la douille d'adapteur de surmoulage (20) est formé, s'enfonce.

2. Connecteur enfichable (200) selon la revendication 1, **caractérisé en ce qu'**un joint d'étanchéité (203) est agencé entre la section annulaire côté boîtier (26a) de la douille d'adaptateur de surmoulage (20) et le boîtier de connecteur enfichable (10) dans la zone de la fente annulaire (202).

3. Connecteur enfichable (200) selon la revendication 1 ou 2, **caractérisé en ce qu'**une masse de scellement (40) a été introduite entre l'enveloppe de câble (31) du câble (30) et l'enveloppe intérieure (20a) de la douille d'adaptateur de surmoulage (20).

4. Procédé de fabrication d'un connecteur enfichable surmoulé (200) selon l'une quelconque des revendications 1 à 3, comprenant les étapes suivantes:
a. la fourniture d'un boîtier de connecteur enfichable (10) et d'une douille d'adaptateur de surmoulage cylindrique (20) pour le vissage sur le boîtier de connecteur enfichable (10), la douille d'adaptateur de surmoulage (20) comprenant un filetage (22) à une extrémité (21a), afin d'être reliée avec un contre-filetage (12) du boîtier de connecteur enfichable (10), et la douille d'adaptateur de surmoulage (20) comprenant un canal (23) s'étendant à l'intérieur pour le passage d'un câble (30), plusieurs nervures (25) et/ou rainures (26) étant en outre prévues sur l'enveloppe extérieure (24) de la douille d'adaptateur de surmoulage (20), et la zone munie des nervures (25) et/ou des rainures (26) étant configurée conformément pour le surmoulage commun avec une matière plastique dans un outil de surmoulage avec un câble (30), le boîtier de connecteur enfichable (10) comprenant une douille de vissage montée rotative (201) pour le vissage avec un connecteur opposé configuré de manière correspondante, et une fente annulaire (202) étant présente entre la douille de vissage (201) et le boîtier de connecteur enfichable (10), et le filetage (22) de la douille d'adaptateur de surmoulage (20) étant formé sur une section annulaire côté boîtier (26a) de la douille d'adaptateur de surmoulage (20);
b. le branchement d'un câble (30) à des contacts (102) du connecteur enfichable (100);
c. le vissage à fond de la douille d'adaptateur de surmoulage (20) sur le boîtier de connecteur enfichable (10), de telle sorte que le câble (30) s'étende à travers la douille d'adaptateur de surmoulage (20) et que la section annulaire côté boîtier (26a) de la douille d'adaptateur de surmoulage (20) pénètre dans la fente annulaire (202) entre la douille de vissage (201) et le boîtier de connecteur enfichable (10),
d. l'introduction d'une masse de scellement (40) entre l'enveloppe de câble (31) du câble (30) et l'enveloppe intérieure (20a) de la douille d'adaptateur de surmoulage (20), et
e. le surmoulage du connecteur enfichable (100) dans la zone de la douille d'adaptateur de surmoulage (20) conjointement avec une section de câble (32) du câble (30), qui se trouve directement au niveau de l'ouverture de passage côté entrée de câble (21b), de telle sorte que la douille d'adaptateur de surmoulage (20) soit munie d'un surmoulage en matière plastique (K) dans la zone des plusieurs nervures (25) et/ou rainures (26), et que le surmoulage en matière plastique (K) entoure par accouplement de forme au moins une partie de l'enveloppe de câble (31) du câble (30).

5. Procédé de modification d'un connecteur enfichable pouvant être rebranché muni d'un vissage de câble amovible en un connecteur enfichable surmoulé ne pouvant pas être rebranché (200) selon l'une quelconque des revendications 1 à 3, comprenant les étapes suivantes:
a. la fourniture d'un connecteur enfichable pouvant être rebranché muni d'un boîtier de connecteur enfichable (10) et d'un vissage de câble amovible, un câble (30) étant branché à des contacts (102) du connecteur enfichable et le connecteur enfichable comprenant sur le boîtier de connecteur enfichable (10) une douille de vissage montée rotative (201) pour le vissage avec un connecteur opposé configuré de manière correspondante, et une fente annulaire (202) étant présente entre la douille de vissage (201) et le boîtier de connecteur enfichable (10);
b. la fourniture d'une douille d'adaptateur de surmoulage cylindrique (20) pour le vissage sur le boîtier de connecteur enfichable (10), la douille d'adaptateur de surmoulage (20) comprenant un filetage (22) à une extrémité (21a) afin d'être reliée avec un contre-filetage (12) du boîtier de connecteur enfichable (10), et la douille d'adaptateur de surmoulage (20) comprenant un canal (23) s'étendant à l'intérieur pour le passage du câble (30), plusieurs nervures (25) et/ou rainures (26) étant en outre prévues sur l'enveloppe extérieure (24) de la douille d'adaptateur de surmoulage (20), et la zone munie des nervures (25) et/ou des rainures (26) étant configurée conformément pour le surmoulage commun avec une matière plastique dans un outil de surmoulage avec un câble (30), et le filetage (22) de la douille d'adaptateur de surmoulage (20) étant formé sur une section annulaire côté boîtier (26a) de la douille d'adaptateur de surmoulage (20);
c. le détachement et le retrait du vissage de câble;
d. l'application de la douille d'adaptateur de surmoulage (20) par vissage à fond sur le boîtier de connecteur enfichable (10), de telle sorte que le câble (30) s'étende à travers la douille d'adaptateur de surmoulage (20) et que la section annulaire côté boîtier (26a) de la douille d'adaptateur de surmoulage (20) pénètre dans la fente annulaire (202) entre la douille de vissage (201) et le boîtier de connecteur enfichable (10); et
e. le surmoulage du connecteur enfichable (200) dans la zone de la douille d'adaptateur de surmoulage (20) conjointement avec une section de câble (32) du câble (30), qui se trouve directement au niveau de l'ouverture de passage côté entrée de câble (21b), de telle sorte que la douille d'adaptateur de surmoulage (20) soit munie d'un surmoulage en matière plastique (K) dans la zone des plusieurs nervures (25) et/ou rainures (26), et que le surmoulage en matière plastique (K) entoure par accouplement de forme au moins une partie de l'enveloppe de câble (31) du câble (30).
